# EUROPÄISCHE PATENTSCHRIFT

(11) **EP 1 215 276 B1**
(45) Veröffentlichungstag und Bekanntmachung des Hinweises auf die Patenterteilung: **03.08.2005**
(21) Anmeldenummer: 01128892.5
(22) Anmeldetag: 05.12.2001
(51) Int. Cl.: C11D 3/12, C11D 17/06

(54) **Wasch- und Reinigungsmittel, enthaltend mikrodisperse silikathaltige Partikel**
Detergent composition comprising microdispersed particles containing silicate
Compositions détergentes contenant des particules microdispersées en silicates

(30) Priorität: 12.12.2000 DE 10061897
(43) Veröffentlichungstag der Anmeldung: 19.06.2002
(73) Patentinhaber: Clariant GmbH, 65929 Frankfurt am Main (DE)
(72) Erfinder: Bauer, Harald, Dr., 50170 Kerpen (DE); Schimmel, Günther, Dr., 50374 Erftstadt (DE)
(74) Vertreter: Mikulecky, Klaus, Dr.

(56) Entgegenhaltungen:
- EP-A- 0 262 358
- WO-A-01/27236
- WO-A-01/32820
- WO-A-01/83662
- WO-A-01/96511
- DE-A- 3 603 471

## Beschreibung

Wasch- und Reinigungsmittel, enthaltend mikrodisperse silikathaltige Partikel und ein hydrophobierendes Agens

Die Erfindung betrifft Wasch- und Reinigungsmittel, enthaltend silikathaltige, mikrodisperse hydrophile Partikel, und ein hydrophobierendes Agens mit hohem Schmutzablösevermögen und geringer Wiederanschmutzneigung der zu reinigenden Oberflächen.

In WO 99/00457 ist eine Fassadenbeschichtung beschrieben, die die Verschmutzungsneigung von Fassaden verringert.

In EP 252 708 wird gefunden, dass der Zusatz von kolloider Kieselsäure zu Klarspülmitteln die Abtrocknungszeit verringert.

EP 368 559 beschreibt den Einsatz von fein verteilter Kieselsäure als Abrasionsmittel.

DE 2 809 371 beschreibt den Einsatz von Polydimethylsiloxan und kolloider Kieselsäure, die als Abrasiv wirkt.

Die vorgenannten Schriften beziehen sich auf die abrasive Wirkung von kolloidaler Kieselsäure und ihre verdickende Wirkung in einer Formulierung.

Überraschenderweise wurde nun gefunden, dass der Zusatz von mikrodispersen, hydrophilen silikathaltigen Partikeln zu Wasch- und Reinigungsmitteln die Schmutzablösung erleichtert, die Reinigungswirkung erhöht und die Wiederanschmutzung der so behandelten Oberflächen verringert.

Die silikathaltigen Partikeln wirken als Oberflächenbeschichtungsmittel, die bei der Anlagerung an die Oberflächen den Schmutz verdrängen und gleichzeitig durch die Beschichtung der Oberflächen deren Wiederanschmutzung erschweren. Bei der wiederholten Anwendung der Wasch- und Reinigungsmittel tritt der Effekt verstärkt auf.

Wesentlich für die silikathaltigen Partikel ist ihre Fähigkeit in wässriger Dispersion und/oder beim Aufbringen auf Oberflächen hinreichend kleine Teilchen zu bilden. Mikrodispers bezieht sich auf die Teilchengröße der silikathaltigen Partikel. Partikel, die in Lösung bzw. beim Aufbringen auf Oberflächen keine hinreichend kleinen oder gar keine Partikel bilden, eignen sich nicht für die Erfindung.

Gegenstand der Erfindung ist ein Wasch- und Reinigungsmittel, dadurch gekennzeichnet, dass es mikrodisperse, hydrophile silikathaltige Partikel mit einer Teilchengröße von 1 bis 500 nm, bevorzugt 9 bis 50 nm, wobei es sich bei den Partikeln um kolloidale Kieselgele, kolloidale Kieselsoie, Hectorite, Saponite oder Mischungen derselben handelt sowie zusätzlich mindestens ein hydrophobierendes Agens enthält, wobei es sich bei den hydrophobierenden Agenzien um Silicone, Siliconöle, Fluorsiliconöle, Soil-release-Polymere, kationische Tenside und/oder organische Fluorverbindungen handelt.

Bevorzugt sind die Partikel an ihrer Oberfläche elektrisch geladen.

Bevorzugt beträgt das Gewichts-Verhältnis von silicathaltigen Partikeln zu hydrophobierenden Agenzien 100 zu 1 bis 1 zu 100, bezogen auf Aktivsubstanz.

Bevorzugt enthält das Wasch- und Reinigungsmittel 0,01 bis 10 Gew.-% silicathaltige Partikel, 0,01 bis 10 Gew.-% hydrophobierende Agenzien und 80 bis 99,8 Gew.-% sonstige Waschmittel-/Reinigungsmittelinhaltsstoffe.

Bevorzugt enthält das Wasch- und Reinigungsmittel auch 0,01 bis 10 Gew.-% silicathaltige Partikel, 0,01 bis 10 Gew.-% hydrophobierende Agenzien, 0,5 bis 60 Gew.-% grenzflächenaktive Stoffe und 20 bis 99,48 Gew.-% sonstige Waschmittelinhaltsstoffe.

Bevorzugt enthält das Wasch- und Reinigungsmittel auch 0,01 bis 10 Gew.-% silicathaltige Partikel, 0,5 bis 60 Gew.-% grenzflächenaktive Stoffe und 30 bis 99,49 Gew.-% sonstige Waschmittel-/Reinigungsmittelinhaltsstoffe.

Bevorzugt enthält das Wasch- und Reinigungsmittel weiterhin Builder, Cobuilder, Alkalilieferanten, anionische, nichtionische, zwitterionische und nichtionische Tenside, Antischaummittel, Dispergatoren, Komplexbildner, Bleichmittel, Bleichaktivatoren und -katalysatoren und/oder Enzyme.

Bevorzugt handelt es sich bei dem Wasch- und Reinigungsmittel um Vollwaschmittel, Compact-Vollwaschmittel, Compact-Colorwaschmittel, Vollwaschmittel geringer Schüttdichte, Spezialwaschmittel, wie Wäschenach-behandlungsmittel, Wäscheweichmacher, Fleckensalze, Bleichbooster, Gardinenwaschmittel, Wollwaschmittel, Baukasten-Waschmittel und gewerbliche Waschmittel.

Bevorzugt handelt es sich bei dem Wasch- und Reinigungsmittel auch um Reinigungsmittel für harte Oberflächen, z.B. Fassaden-, Glas-, Metall, Fenster-, Fußboden- und Teppichbodenreiniger.

Bevorzugt handelt es sich bei dem Wasch- und Reinigungsmittel aber auch um Handgeschirrspülmittel, Maschinengeschirreiniger, Maschinengeschirrspülmittel und Klarspüler.

Die Erfindung betrifft auch die Verwendung von mikrodispersen, hydrophilen silikathaltigen Partikeln mit einer Teilchengröße von 1 bis 500 nm, bevorzugt 9 bis 50 nm, wobei es sich bei den Partikeln um kolloidale Kieselgele, kolloidale Kieselsole, Hectorite, Saponite oder Mischungen derselben handelt sowie zusätzlich mindestens ein hydrophobierendes Agens, wobei es sich bei den hydrophobierenden Agenzien um Silicone, Siliconöle, Fluorsiliconöle, Soil-release-Polymere, kationische Tenside und/oder organische Fluorverbindungen handelt als Oberflächenbeschichtungsmittel zur Schmutzablösung und Verringerung der Wiederanschmutzneigung in Wasch- und Reinigungsmitteln.
Bevorzugt sind bei der vorgenannten Verwendung die Partikel an ihrer Oberfläche elektrisch geladen.

In einer bevorzugten Ausführungsform sind die silikathaltigen Partikel an der Oberfläche ionisch geladen. Durch die elektrische Aufladung wird der Schmutz besser abgelöst und die Wiederanschmutzung erschwert. Bevorzugt sind die silikathaltigen Partikel negativ geladen.

Besonders bevorzugt als silikathaltige Partikel sind kolloide Kleselsole, die von der Firma Clariant GmbH als ®Klebosol und von der Firma Bayer als ®Baykisol vertrieben werden. Weiterhin besonders geeignet sind auch die synthetischen Tonminerale Hectorit und Saponit der Firmen Laporte (®Laponite-Typen), Südchemie (®Optigel) und Clariant GmbH (®SKS-20 und ®SKS-21).

Die silikathaltigen Partikel werden gleichzeitig mit hydrophobierenden Agenzien verwendet, was die Schmutzablösung verstärkt und die Wiederanschmutzneigung verringert.

Bevorzugte hydrophobierende Agenzien sind Silicone, Siliconöle und/oder Fluorsiliconöle, z.B. die Antischaumemulsionen ®SE36 und ®SE39, das Antischaummittel ®S850 und die Antischaumpulver ®ASP 8, ®ASP 15, ®ASP16, ®ASP 20 und ®ASP30 der Firma Wacker.

Weiterhin bevorzugt geeignet sind Polyorganosiloxane, wie z.B. Polydimethylsiloxane, Polysiloxane, alkylmodifizierte Siloxane und aminofunktionelle Siloxane, besonders bevorzugt ®Finish CT 34 E (Siliconweichmacher-Emulsionen der Firma Wacker).

Weiterhin geeignet als hydrophobierende Agenzien sind sogenannte Soil-release-Polymere, z.B. Polymere der Phthalsäure und/oder der Terephthalsäure bzw. deren Derivaten, insbesondere oligomere Terephthalatester, Polymere aus Ethylenterephthalaten und Polyethylenglykolterephthalaten oder auch anionische und/oder nichtionische Derivate derselben.
Als hydrophobierende Agenzien weiterhin geeignet sind kationische Tenside bestehend aus quaternären Mono-(C₈-C₁₆)-N-Alkyl oder -Alkenyl Ammoniumsalzen, deren N-Positionen mit Methyl-, Hydroxymethyl- oder Hydroxypropylgruppen besetzt sind. Besonders bevorzugt sind Distearyldimethylammoniumchlorid, Ditalgdimethylammoniumchlorid, Diethanolamindiesterquat, Triethanolamindiesterquat und Alkylhydroxyethyldimethylammoniumchlorid.

Als hydrophobierenden Agenzien ebenfalls geeignet sind Fluorverbindungen, z.B. die der Firma 3M.

Bevorzugt enthalten die Wasch- und Reinigungsmittel 0,01 bis 10 Gew.-%, besonders bevorzugt 0,1 bis 5 Gew.-%an silikathaltigen Partikeln.

Bevorzugt sind auch Konzentrate, die bis zu 80 Gew.-% an silikathaltigen Partikeln enthalten. In den Wasch- und Reinigungsmitteln beträgt das Gewichtsverhältnis von Wasser zu silikathaltigen Partikeln zwischen 10000 zu 1 und 1:4.

Als nichtionische Tenside sind Alkylalkoxylate, Gluconamide und Alkylpolyglycoside besonders bevorzugt.

Unter den Alkylalkoxylaten werden bevorzugt ethoxylierte Alkohole, bevorzugt primäre Alkohole, mit bevorzugt 8 bis 22 C-Atomen und bevorzugt 1 bis 80 EO-Einheiten pro Mol Alkohol, eingesetzt, wobei der Alkoholrest linear oder bevorzugt in 2-Stellung methylverzweigt ist oder lineare und methylverzweigte Reste im Gemisch enthält, so wie dies üblicherweise in Oxoalkoholresten der Fall ist. Zu den bevorzugten ethoxylierten Alkoholen gehören beispielsweise C₁₁-Alkohole mit 3, 5, 7, 8 und 11 EO-Einheiten, (C₁₂-C₁₅)-Alkohole mit 3, 6, 7, 8, 10 bzw. 13 EO-Einheiten, (C₁₄-C₁₅)-Alkohole mit 4, 7 bzw. 8 EO-Einheiten, (C₁₆-C₁₈)-Alkohole mit 8, 11, 15, 20, 25, 50 bzw. 80 EO-Einheiten und Mischungen derselben. Die angegebenen Ethoxylierungsgrade stellen statistische Mittelwerte dar, die für ein spezielles Produkt eine ganze oder eine gebrochene Zahl sein können. Zusätzlich zu diesen können auch Fettalkohol-EO/PO-Addukte eingesetzt werden, wie z.B. die ®Genapol-Typen 3970, 2909 und 2822 der Fa. Clariant GmbH.
Weitere geeignete Tenside sind Polyhydroxyfettsäureamide der Formel R₂-CO-N(R₃)-Z, in der R₂CO für einen aliphatischen Acylrest mit 6 bis 22 Kohlenstoffatomen, R₃ für Wasserstoff, einen Alkyl oder Hydroxyalkylrest mit 1 bis 4 Kohlenstoffatomen und Z für einen linearen oder verzweigten Polyhydroxyalkylrest mit 3 bis 10 Kohlenstoffatomen und 3 bis 10 Hydroxylgruppen steht.
Bevorzugt können Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 Kohlenstoffatomen, bedeutet und G für eine Glykoseeinheit mit 5 oder 6 Kohlenstoffatomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4.

Bevorzugt sind auch alkoxylierte, vorzugsweise ethoxylierte oder ethoxylierte und propoxylierte, Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP 58/217598 beschrieben sind, oder vorzugsweise solche wie sie nach dem in der internationalen Patentanmeldung WO A 90/13533 beschriebenen Verfahren hergestellt werden.

Als anionische Tenside vom Sulfonat-Typ kommen vorzugsweise die bekannten (C₉-C₁₃)-Alkylbenzolsulfonate, alpha-Olefinsulfonate und Alkansulfonate in Betracht. Geeignet sind auch Ester von Sulfofettsäuren bzw. die Disalze der alpha-Sulfofettsäuren. Weitere geeignete anionische Tenside sind sulfierte Fettsäureglycerinester, welche Mono-, Di- und Triester sowie deren Gemische darstellen, wie sie bei der Herstellung durch Veresterung durch 1 Mol Monoglycerin mit 1 bis 3 Mol Fettsäure oder bei der Umesterung von Triglyceriden mit 0,3 bis 2 Mol Glycerin erhalten werden. Als Alkylsulfate eignen sich insbesondere die Schwefelsäuremonoester der (C₁₂-C₁₈)-Fettalkohole, wie Lauryl-, Myristyl-, Cetyl- oder Stearylalkohol, und die aus Kokosöl, Palm- und Palmkernöl gewonnenen Fettalkoholgemische, die zusätzlich noch Anteile an ungesättigten Alkoholen, z.B. Oleylalkohol, enthalten können.

Als weitere anionische Tenside kommen insbesondere Seifen in Betracht. Geeignet sind gesättigte Fettsäureseifen, wie die Salze der Laurinsäure, Myristinsäure, Palmitinsäure, Stearinsäure, hydrierten Erucasäure und Behensäure, sowie insbesondere aus natürlichen Fettsäuren, z.B. Kokos-, Palmkern- oder Talgfettsäuren, abgeleitete Seifengemische. Die anionischen Tenside können in Form ihrer Natrium-, Kalium- oder Ammoniumsalze, sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze, vor.

Bei den Buildem handelt es sich bevorzugt um kristalline Aluminosilikate, Alkalicarbonate, Alkaliortho-, Alkalipyro- und Alkalipolyphosphate, kristalline Schichtsilikate, kristalline Alkalisilikate ohne Schichtstruktur und/oder röntgenamorphe Alkalisilikate.

Bei den Cobuildem handelt es sich bevorzugt um monomere, oligomere, polymere oder copolymere Carbonsäuren.

Bei den Bleichsystemen handelt es sich bevorzugt um Aktivchlorträger und/oder organische oder anorganische Aktivsauerstoffträger, Bleichaktivatoren (z.B. TAED), Bleichkatalysatoren, Enzyme zur Entfernung von Verfärbungen, Perborate und/oder Percarbonate.

Bei den pH-Regulatoren handelt es sich bevorzugt um Soda, Zitronensäure, Natriumcitrat und/oder Bicarbonat.

Schließlich können die Wasch- und Reinigungsmittel gegebenenfalls noch Enzyme, wie z.B. Proteasen, Amylasen, Lipasen und Cellulaseen, enthalten.

Die Wasch- und Reinigungsmittel können zur Behandlung von Faser- und Textiloberflächen, aber auch zur Behandlung harter Oberflächen aus den verschiedensten Materialien, z.B. Metallen, Glas, Keramiken, Kunststoffen etc., eingesetzt werden.

Weiterhin bevorzugte Reinigungsmitteln sind Automobil- und Lackreiniger für die manuelle Anwendung und für die automatische Anwendung in Waschstraßen.

Die nachfolgenden Beispiele dienen der Erläuterung der Erfindung, ohne sie jedoch einzuschränken. Die Zusammensetzungen der erfindungsgemäßen Mittel werden dabei in Gewichtsprozent angegeben.

### Durchführung des Gardnertests:

Der Gardnertest ist ein Reinigungstest für harte Oberflächen, vorwiegend Fußböden etc.. Dabei weren Probestreifen (maximal 45cm lang und 5-6 cm breit) mit der Untersuchungslösung behandelt, getrocknet und dann angeschmutzt. Zur Untersuchung des Reinigungsprozesses werden 10 g der Reinigungslösung auf den Streifen gegeben und ein Stück Wischtuch an einer Halterung befestigt. Das Tuch wird mittels Spannseilen, über einen Exzenter angetrieben, auf dem präparierten Probenstreifen hin- und herbewegt. Die Anzahl der Wischbewegungen wird an einem Zählwerk abgelesen. Ausgewertet wird die Anzahl der Wischbewegungen bis zur absoluten Sauberkeit, oder nach maximal 50 Wischbewegungen die Benotung des Reinigungsergebnisses auf der Skala von 1 (sauber) bis 5.
Die Bewertung 50/3 bedeutet hierbei, daß nach der Maximalanzahl von 50 Wischgängen die Abmusterung die Note 3 auf der Skala von 1 bis 5 ergab.
Die Bewertung 5/1 bedeutet hierbei, daß schon nach 5 Wischgängen die Abmusterung die Note 1 (sauber) auf der Skala von 1 bis 5 ergab.

Als Oberflächen wurden Keramik-Wandfließen und PVC-Bodenplatten eingesetzt. Als Anschmutzungen wurden Edding permanent Stift, Signierkreidestift und Bleistift (Graphit) verwendet.

### Durchführung der Maschinengeschirrreinigertests:

Anlehnend an IEC-Norm 436 und IKW-Methode wurden Tests in 4 Haushaltsgeschirrspülmaschinen (2 Miele G 688 SC und 2 Bosch 6902) bei 55°C Spültemperatur und 20g Dosierung durchgeführt.

### Die Anschmutzungen waren:

a) Haferflocken auf Porzellan-Suppenteller und Metall-Suppenlöffel, bei 80°C 2 Stunden lang eingetrocknet. Nach dem Reinigungsgang wurde das Spülgut mit Jod-Jodkali-Lösung angefärbt und visuell anhand eines Fotokataloges und einer Scala von 0 (schmutzig) bis 10 (sauber) abgemustert. Die Suppenlöffel werden visuell anhand einer Scala von 0 bis 10 abgemustert.
b) Ei auf Dessert-Teller, bei 80°C 2 Stunden lang eingetrocknet. Nach dem Reinigungsgang wurde das Spülgut visuell anhand einer Scala von 0 bis 10 abgemustert.
c) Hackfleisch auf Essteller, bei 80°C 2 Stunden lang eingetrocknet. Nach dem Reinigungsgang wurde das Spülgut visuell anhand einer Scala von 0 bis 10 abgemustert.
d) Hackfleisch auf Essteller, bei 120°C 2 Stunden lang eingetrocknet. Nach dem Reinigungsgang wurde das Spülgut visuell anhand einer Scala von 0 bis 10 abgemustert.
e) Spinat auf Dessert-Teller, bei 80°C 2 Stunden lang eingetrocknet. Nach dem Reinigungsgang wurde das Spülgut visuell anhand einer Scala von 0 bis 10 abgemustert.
f) Tee auf Porzellantassen, bei 80°C 2 Stunden lang eingetrocknet. Nach dem Reinigungsgang wurde das Spülgut visuell anhand eines Fotokataloges und einer Scala von 0 bis 10 abgemustert.
g) Milch auf Becherglasinnenwand, in einem Mikrowellenofen und bei 80°C 2 Stunden lang eingetrocknet. Nach dem Reinigungsgang wurde das Spülgut visuell anhand eines Fotokataloges und einer Scala von 0 bis 10 abgemustert.

Die Messwerte wurden arithmetisch zu einem Durchschnitt gemittelt und auf einen Maßstab von 0 bis 100 % gespreizt.

### Beispiel 1 (Vergleich):

Es wurde ein Allzweckreiniger hergestellt, indem Genapol UD 080 und Hostapur SAS 60 miteinander gemischt wurden. Dann wurde Wasser und schließlich Cumolsulfonat zugemischt. Mit Hilfe des Gardnertests wurde die Reinigungswirkung untersucht. Die Zusammensetzung und die Ergebnisse sind in Tabelle 1 aufgeführt.

### Beispiel 2

Wie in Beispiel 1 wurde ein Allzweckreiniger hergestellt. Außerdem wurde mit dem Wasser Klebosol 30 V 25 zugefügt. Dadurch kann im Gardner-Test im Vergleich zu Beispiel 1 eine Verbesserung der Reinigungswirkung erzielt werden. Die Zusammensetzung und die Ergebnisse sind in Tabelle 1 aufgeführt.

### Beispiel 3

Wie in Beispiel 1 wurde ein Allzweckreiniger hergestellt. Außerdem wurde mit dem Wasser Hectorit SKS-21 zugefügt. Dadurch kann im Gardner-Test im Vergleich zu Beispiel 1 eine Verbesserung der Reinigungswirkung erzielt werden. Die Zusammensetzung und die Ergebnisse sind in Tabelle 1 aufgeführt.

### Beispiel 4

Wie in Beispiel 1 wurde ein Allzweckreiniger hergestellt. Außerdem wurde mit dem Wasser Klebosol 30 V 25 und mit dem Cumolsulfonat TexCare SRC-1 Dispersion zugefügt. Dadurch kann im Gardner-Test im Vergleich zu den Beispielen 1 bis 3 eine Verbesserung der Reinigungswirkung erzielt werden. Die Zusammensetzung und die Ergebnisse sind in Tabelle 1 aufgeführt.

### Beispiel 5 (Vergleich)

Es wurde ein Fliesen-/Badreiniger hergestellt, indem Isopropanol und Wasser miteinander gemischt wurden. Dann wurden Genapol UD 080, Hordaphos CC MS und Hostapur SAS 60 unter starkem Rühren und zuletzt Zitronensäuremonohydrat zugemischt. Mit Hilfe des Gardner-Tests wurde die Reinigungswirkung untersucht. Die Zusammensetzung und die Ergebnisse sind in Tabelle 1 aufgeführt.

### Beispiel 6

Wie in Beispiel 5 wurde ein Fliesen-/Badreiniger hergestellt. Außerdem wurde mit dem Wasser Klebosol 20 H 12 zugefügt. Dadurch kann im Gardner-Test im Vergleich zu Beispiel 5 eine Verbesserung der Reinigungswirkung erzielt werden. Die Zusammensetzung und die Ergebnisse sind in Tabelle 1 aufgeführt.

### Beispiel 7

Wie in Beispiel 5 wurde ein Fliesen-/Badreiniger hergestellt. Außerdem wurde mit dem Wasser Klebosol 20 H 12 und mit der Zitronensäure Finish CT 34 E zugefügt. Dadurch kann im Gardner-Test im Vergleich zu den Beispielen 5 und 6 eine Verbesserung der Reinigungswirkung erzielt werden. Die Zusammensetzung und die Ergebnisse sind in Tabelle 1 aufgeführt.

### Beispiel 8

Es wurde ein Handgeschirrspülmittel hergestellt, indem Hostapur SAS 60 mit Wasser und Klebosol 30 R 12 gemischt wurde. Dann wurden Genagen CAB 818, Genapol UD 080 und Genapol ZRO liquid unter langsamem Rühren zugemischt. Die Zusammensetzung ist in Tabelle 2 aufgeführt.

### Beispiel 9

Es wurde ein Fensterreiniger hergestellt, indem Genapol LRO liquid mit Wasser und Klebosol 30 N 12 gemischt wurde. Dann wurden Ammoniumhydroxid und Isopropanol unter Rühren zugemischt. Die Zusammensetzung ist in Tabelle 2 aufgeführt.

### Beispiel 10

Es wurde ein Fensterreiniger hergestellt, indem Genapol LRO liquid mit Wasser und Klebosol 30 N 12 gemischt wurde. Dann wurden Ammoniumhydroxid, Isopropanol und Finish CT 34 E unter Rühren zugemischt. Die Zusammensetzung ist in Tabelle 2 aufgeführt.

### Beispiel 11

Es wurde ein Allzweckreiniger hergestellt, indem Genapol UD 080 mit Hostapur SAS 60 gemischt wurde. Dann wurden Wasser, Klebosol 30 R 12 und Propylenglykol n-Butylether unter Rühren zugemischt. Die Zusammensetzung ist in Tabelle 2 aufgeführt.

### Beispiel 12

Es wurde ein Fließen-/Badreiniger hergestellt, indem Isopropanol mit Wasser gemischt wurde. Dann wurden Genapol UD 080, Hordaphos CC MS und Hostapur SAS 60 und zum Schluss Klebosol 30H25 unter Rühren zugemischt. Die Zusammensetzung ist in Tabelle 2 aufgeführt.

### Beispiel 13

Es wurde ein Reiniger für Autowaschanlagen hergestellt, indem Genapol UD 110 und Genapol UD 50 nacheinander in Wasser gelöst wurden. Dann wurde Klebosol 30 R 12 zugemischt. Die Zusammensetzung ist in Tabelle 2 aufgeführt.

### Beispiel 14

Es wurde ein Trocknungsmittel für Autowaschanlagen hergestellt, indem nacheinander Butyldiglykol, Essigsäure, conc., Genamin LAP 100 D und Praepagen 4317 gemischt wurden. Dann wurde Wasser und Klebosol 30 H 25 zugemischt. Die Zusammensetzung ist in Tabelle 2 aufgeführt.

### Beispiel 15

Es wurde ein Heißwachs für Autowaschanlagen hergestellt, indem nacheinander Balsamterpentinöl, Spindelöl, Butyldiglykol, Genapol X 080 und Hoechst-Wachs KST gemischt wurden. Dann wurden Praepagen WKT, Wasser und Klebosol 30 H 25 zugemischt. Die Zusammensetzung ist in Tabelle 2 aufgeführt.

### Beispiel 16

Es wurde ein Maschinengeschirrreinerklarspüler hergestellt, indem nacheinander Zitronensäure, Cumolsulfonat, Genapol 2908 und Klebosol 30 H 25 in Wasser gelöst wurden. Nach der allgemeinen Vorschrift Durchführung der Maschinengeschirrreinigertests wurde Geschirr mit einem handelsüblichen Tabletten-Geschirrreiniger gespült. Als Klarspüler wurde obige Formulierung eingesetzt. Diese Prozedur aus Reinigen und Klarspülen wurde noch einmal wiederholt und das Geschirr danach abgemustert. Die Zusammensetzung und die Ergebnisse sind in Tabelle 3 aufgeführt.

### Beispiel 17

Wie in Beispiel 16 wird ein Maschinengeschirrreinerklarspüler hergestellt. Zusätzlich wird Klebosol 30 H 25 untergemischt. Nach der allgemeinen Vorschrift Durchführung der Maschinengeschirrreinigertests wurde Geschirr zweimal mit einem handelsüblichen Tabletten-Geschirrreiniger gespült und mit dem Klarspüler behandelt. Die Verwendung von Kieselsol ergibt klare Vorteile für die Reinigungswirkung. Die Zusammensetzung und die Ergebnisse sind in Tabelle 3 aufgeführt.

### Beispiel 18

In einem Pflugscharmischer der Fa. Lödige wird ein pulverförmiger Maschinengeschirreiniger dadurch hergestellt dass die festen Komponenten, außer Enzyme, Bleiche und Parfüm, vorgelegt und gut gemischt werden. Dann werden das Alkylethoxylat und das Klebosol 30 V 50 aufgesprüht. Enzyme, Parfüm und Bleichsystem werden zum Schluss untergemischt. Die Zusammensetzung ist in Tabelle 4 aufgeführt.

### Beispiel 19 Die Zusammensetzung ist in Tabelle 4 aufgeführt.

### Beispiel 20

Ein Flüssigwaschmittel wird dadurch hergestellt, dass man unter kräftigem Rühren Alkylbenzolsulfonat, Zitronensäure, Genapol 3070, Seife, Wasser, Siliconöl, Phosphonat, Polyglykolether und Klebosol 30 V 50 mischt. Die Zusammensetzung ist in Tabelle 4 aufgeführt.

### Beispiel 21

Ein Pulverwaschmittel wird dadurch hergestellt, dass man in einem Pflugscharmischer der Fa. Lödige Antischaum, Schichtsilicat, Soda, Sokalan CP5 und Zeolith A mischt und Genapol 3070 aufsprüht. Die restlichen Komponenten werden kurz untergemischt. Die Zusammensetzung ist in Tabelle 4 aufgeführt.

### Beispiel 22

Ein Wäscheweichspüler wird dadurch hergestellt, dass bei 50 bis 60°C unter Rühren zunähst Lapnite RD und danach Praepagen WK in Wasser gelöst werden. Die Zusammensetzung ist in Tabelle 4 aufgeführt.

### Beispiel 23

Ein Wäscheweichspüler wird dadurch hergestellt, dass bei 50°C geschmolzenes Triethanolamin diesterquat (85 %) in vorgeheiztes Wasser gelöst wird, dann wird Genapol UD 088 eingerührt und die Lösung abgekühlt. Zum Schluss wird TexCare SRC-1 Dispersion und Klebosol 30 V 50 eingerührt.

**Tabelle 1:**

| Beispiel | 1 | 2 | 3 | 4 | 5 | 6 | 7 |
|---|---|---|---|---|---|---|---|
| Komponenten [%] | Vgl | | | | Vgl | | |
| Citronensäure monohydrat | | | | | 3 | 3 | 3 |
| Cumolsulfonat | 2 | 2 | 2 | 2 | | | |
| Genapol UD 080 | 9 | 9 | 9 | 9 | 0,5 | 0,5 | 0,5 |
| Hordaphos CC MS | | | | | 1 | 1 | 1 |
| Hostapur SAS 60 | 8,3 | 8,3 | 8,3 | 8,3 | 3 | 3 | 3 |
| Isopropanol | | | | | 5 | 5 | 5 |
| Propylenglykol n-Butylether | 3 | 3 | 3 | 3 | | | |
| Wasser | 77,7 | 76,7 | 76,7 | 75,7 | 87,5 | 86,5 | 86 |
| Klebosol 30 V 25 | | 1 | | 1 | | | |
| Klebosol 20 H 12 | | | | | | 1 | 1 |
| Hectorit SKS-21 | | | 1 | | | | |
| TexCare SRC-1 Dispersion | | | | 1 | | | |
| Finish CT 34 E | | | | | | | 0,5 |
| Dosierung | 10g | 10g | 10g | 10g | 10g | 10g | 10g |
| Edding permanent/PVC Fliese | 50/5 | 50/3,5 | 50/3,5 | 50/3 | - | - | - |
| Signierkreide/PVC Fliese | 50/3 | 50/2,5 | 50/2,5 | 50/2 | - | - | - |
| Graphit/PVCFließe | 5/1 | 2/1 | 3/1 | 2/1 | - | - | - |
| Edding permanent/Keramik- | - | - | - | - | 50/4 | 50/2 | 50/1 |
| Wandfliese | | | | | | | |
| Signierkreide/Keramlk-Wandfliese | - | - | - | - | 50/2 | 50/1 | 50/1 |

**Tabelle 2:**

| Beispiel | 8 | 9 | 10 | 11 | 12 | 13 | 14 | 15 |
|---|---|---|---|---|---|---|---|---|
| Komponenten [%] | | | | | | | | |
| Ammoniumhydroxid (w= 25 %) | | 0,5 | 0,5 | | | | | |
| Balsamterpentinöl | | | | | | | | 2 |
| Butyldiglycol | | | | | | | 18 | 13 |
| Citronensäure monohydrat | | | | | 3 | | | |
| Cumolsulphonat | | | | 2 | | | | |
| Essigsäure, conc. | | | | | | | 0,8 | |
| Genagen CAB 818 | 10 | | | | | | | |
| Genamin LAP 100 D | | | | | | | 2 | |
| Genapol LRO liquid | | 0,5 | 0,5 | | | | | |
| Genapol O 020 | | | | | | | 5 | |
| Genapol DU 080 | 3 | | | 9 | 0,5 | | | |
| Genapol DU 110 | | | | | | 10 | | |
| Genapol DU 50 | | | | | | 3 | | |
| Genapol X 080 | | | | | | | | 2 |
| Genapol ZRO liquid | 22,9 | | | | | | | |
| Hoechst-Wachs KST | | | | | | | | 4 |
| Hordaphos CC MS | | | | | 1 | | | |
| Hostapur SAS 60 | 42,7 | | | 8,3 | 3 | | | |
| Isopropanol | | 29 | 29 | | 3 | | | |
| Praepagen 4317 | | | | | | | 10 | |
| Praepagen WKT | | | | | | | | 11 |
| Propylenglycol n-butylether | | | | 3 | | | | |
| Spindelöl | | | | | | | | 6 |
| Wasser | 19,4 | 69 | 68 | 75,7 | 88,5 | 86 | 59,2 | 57 |
| Klebosol 30 R 12 | 2 | | | 2 | | 1 | | 5 |
| Klebosol 30 H 25 | | | | | 1 | | 5 | |
| Klebosol 30 N 12 | | 1 | 1 | | | | | |
| Finish CT 34 E | | | 1 | | | | | |
| Dosierung | | | | | | 1:1000 | 1:1000 | 1:500 |

**Tabelle 3:**

| Beispiel | 16 | 17 |
|---|---|---|
| Komponenten [%] | Vgl | |
| Citronensäure | 3 | 3 |
| Cumolsulfonat, 40 % | 8 | 8 |
| Genapol 2908 | 14 | 14 |
| Wasser | 75 | 74 |
| Klebosol 30 H 25 | 0 | 1 |
| Dosierung g/cycle | 3g | 3g |
| Reinigungswirkung % | 75 | 90 |

**Tabelle 4:**

| Beispiel | 18 | 19 | 20 | 21 | 22 | 23 |
|---|---|---|---|---|---|---|
| Komponenten [%] | | | | | | |
| Alkylbenzolsulfonat | | | 25 | 9 | | |
| Antischaum | | | | 1 | | |
| Citrat th | 35 | | | | | |
| Citronensäure | | | 2 | | | |
| Cumolsulfonat, 40 % | | | | | | |
| Genapol 2822 | 1,5 | 1,5 | | | | |
| Genapol 2908 | | | | | | |
| Genapol 3070 | | | 9 | 8 | | |
| Genapol UD 088 | | | | | | 0,5 |
| Makrophos 1018 | | 47 | | | | |
| Parfüm | 0,3 | 0,3 | | | | |
| Peractive AC White | 5 | 2 | | | | |
| Peractive AN | | | | 5 | | |
| Perborat mh | - | 10 | | 18 | | |
| Percarbonat | 10 | - | | | | |
| Praepagen WK | | | | | 6,7 | |
| Savinase 6.0 TW | 1,5 | 1,5 | | 1,5 | | |
| Schichtsilicat | 5 | 5,2 | | 15 | | |
| Seife | | | 5 | 1,5 | | |
| Soda | 31,7 | 25,5 | | 12,5 | | |
| Sokalan CP45 | 7,5 | 3,5 | | | | |
| Sokalan CP5 | | | | 6 | | |
| Termamyl 120T | 1,5 | 1,5 | | | | |
| Termamyl 60T | | | | 1,5 | | |
| TexCare SRC-1 Dispersion | | | | | | 4 |
| Triethanolamin diesterquat (85 %) | | | | | | 5,5 |
| Wasser | | | 40 | | 93,2 | 89 |
| Zeolith A | | | | 20 | | |
| Wacker Siliconöl | | | 1 | | | |
| Phosphonat | | | 1 | | | |
| Polyglycolether | | | 15 | | | |
| Klebosol 30 V 50 | 1 | 2 | 2 | 1 | | 1 |
| Laponite RD | | | | | 0,1 | |
| Dosierung g/cycle | 20g | 20g | 130g | 20g | 5-7g | 5-7g |

### Liste der verwendeten Substanzen:

- Alkylbenzolsulfonat: Marlon ARL, Fa. Hüls
- Ammoniumhydroxid (w= 25 %): Fa. Riedel de Haen
- Antischaum: Fa. Wacker
- Balsamterpentinöl: -
- Butyldiglycol: Fa. Merck
- Citronensäure: Fa. Jungbunzlauer
- Citronensäure monohydrat: Fa. Jungbunzlauer
- Cumol sulphonat: Fa.Condea
- Essigsäure, conc.: Fa. Riedel de Haen
- Finish CT 34 E: Fa. Wacker
- Genagen CAB 818: Fa. Clariant
- Genamin LAP 100 D: Fa. Clariant
- Genapol 2822: Fa. Clariant
- Genapol 2908: Fa. Clariant
- Genapol 3070: Fa. Clariant
- Genapol LRO liquid: Fa. Clariant
- Genapol O 020: Fa. Clariant
- Genapol UD 080: Fa. Clariant
- Genapol UD 088: Fa. Clariant
- Genapol UD 110: Fa. Clariant
- Genapol UD 50: Fa. Clariant
- Genapol X 080: Fa. Clariant
- Genapol ZRO liquid: Fa. Clariant
- Hectorit SKS-21: Fa. Clariant
- Hoechst-Wachs KST: Fa. Clariant
- Hordaphos CC MS: Fa. Clariant
- Hostapur SAS 60: Fa. Clariant
- Isopropanol: Fa. Riedel de Haen
- Klebosol 20 H 12: Fa. Clariant
- Klebosol 30 H 25: Fa. Clariant
- Klebosol 30 N 12: Fa. Clariant
- Klebosol 30 R 12: Fa. Clariant
- Klebosol 30 V 25: Fa. Clariant
- Klebosol 30 V 50: Fa. Clariant
- Laponite RD: Fa. Laporte
- Makrophos 1018: Fa. BK Giulini
- Parfüm: Citronenparfüm 78122D, Fa Orissa
- Peractive AC White: Fa. Clariant
- Peractive AN: Fa. Clariant
- Perborat mh: Fa. Degussa
- Percarbonat: Oxyper C, Fa. Solvay Interox
- Phosphonat: Dequest 2041, Fa. Monsanto
- Polyglycolether: Fa. Clariant
- Praepagen 4317: Fa. Clariant
- Praepagen WK: Fa. Clariant
- Praepagen WKT: Fa. Clariant
- Propylenglycol n-butylether: Fa. Merck
- Savinase 6.0 TW: Fa. Solvay Enzymes
- Schichtsilicat: Fa. Clariant
- Seife: Liga Grundseife HM11E
- Soda: Schwersoda, Fa. Matthes&Weber
- Sokalan CP45: Fa. BASF
- Sokalan CP5: Fa. BASF
- Spindelöl: -
- Termamyl 120T: Fa. Solvay Enzymes
- Termamyl 60T: Fa. Solvay Enzymes
- TexCare SRC-1 Dispersion: Fa. Clariant
- Triethanolamin diesterquat: Fa. Clariant
- Wacker Siliconöl: Fa. Wacker
- Wasser: -
- Zeolith A: Wessalith P, Fa. Degussa

## Patentansprüche

1. Wasch- und Reinigungsmittel, enthaltend mikrodisperse, hydrophile silikathaltige Partikel mit einer Teilchengröße von 1 bis 500 nm, bevorzugt 9 bis 50 nm, wobei es sich bei den Partikeln um kolloidale Kieselgele, kolloidale Kieselsole, Hectorite, Saponite oder Mischungen derselben handelt sowie zusätzlich mindestens ein hydrophobierendes Agens, wobei es sich bei den hydrophobierenden Agenzien um Silicone, Siliconöle, Fluorsiliconöle, Soil-release-Polymere, kationische Tenside und/oder organische Fluorverbindungen handelt.

2. Wasch- und Reinigungsmittel nach Anspruch 1, **dadurch gekennzeichnet, dass** die Partikel an ihrer Oberfläche elektrisch geladen sind.

3. Wasch- und Reinigungsmittel nach Anspruch 1 und/oder 2, **dadurch gekennzeichnet, dass** das Gewichts-Verhältnis von silicathaltigen Partikeln zu hydrophobierenden Agenzien 100 zu 1 bis 1 zu 100 bezogen auf Aktivsubstanz beträgt.

4. Wasch- und Reinigungsmittel nach einem oder mehreren der Ansprüche 1 bis 3, **dadurch gekennzeichnet, dass** es 0,01 bis 10 Gew.-% silicathaltige Partikel, 0,01 bis 10 Gew.-% hydrophobierende Agenzien und 80 bis 99,8 Gew.-% sonstige Waschmittel-/Reinigungsmittelinhaltsstoffe enthält.

5. Wasch- und Reinigungsmittel nach einem oder mehreren der Ansprüche 1 bis 3, **dadurch gekennzeichnet, dass** es 0,01 bis 10 Gew.-% silicathaltige Partikel, 0,01 bis 10 Gew.-% hydrophobierende Agenzien, 0,5 bis 60 Gew.-% grenzflächenaktive Stoffe und 20 bis 99,48 Gew.-% sonstige Waschmittelinhaltsstoffe enthält.

6. Wasch- und Reinigungsmittel nach einem oder mehreren der Ansprüche 1 bis 3, **dadurch gekennzeichnet, dass** es 0,01 bis 10 Gew.-% silicathaltige Partikel, 0,5 bis 60 Gew.-% grenzflächenaktive Stoffe und 30 bis 99,49 Gew.-% sonstige Waschmittel-/Reinigungsmittelinhaltsstoffe enthält.

7. Wasch- und Reinigungsmittel nach einem oder mehreren der Ansprüche 1 bis 6, **dadurch gekennzeichnet, dass** es weiterhin Builder, Cobuilder, Alkalilieferanten, anionische, nichtionische, zwitterionische und nichtionische Tenside, Antischaummittel, Dispergatoren, Komplexbildner, Bleichmittel, Bleichaktivatoren und -katalysatoren und/oder Enzyme enthält.

8. Wasch- und Reinigungsmittel nach einem oder mehreren der Ansprüche 1 bis 7, **dadurch gekennzeichnet, dass** es sich um Vollwaschmittel, Compact-Vollwaschmittel, Compact-Colorwaschmittel, Vollwaschmittel geringer Schüttdichte, Spezialwaschmittel, wie Wäschenachbehandlungsmittel, Wäscheweichmacher, Fleckensalze, Bleichbooster, Gardinenwaschmittel, Wollwaschmittel, Baukasten-Waschmittel und gewerbliche Waschmittel handelt.

9. Wasch- und Reinigungsmittel nach einem oder mehreren der Ansprüche 1 bis 7, **dadurch gekennzeichnet, dass** es sich um Reinigungsmittel für harte Oberflächen, z.B. Fassaden-, Glas-, Metall, Fenster-, Fußboden- und Teppichbodenreiniger.

10. Wasch- und Reinigungsmittel nach Anspruch 9, **dadurch gekennzeichnet, dass** es sich um Handgeschirrspülmittel, Maschinengeschirreiniger, Maschinengeschirrspülmittel und Klarspüler handelt.

11. Verwendung von mikrodispersen, hydrophilen silikathaltigen Partikeln mit einer Teilchengröße von 1 bis 500 nm, bevorzugt 9 bis 50 nm, wobei es sich bei den Partikeln um kolloidale Kieselgele, kolloidale Kieselsole, Hectorite, Saponite oder Mischungen derselben handelt sowie zusätzlich mindestens ein hydrophobierendes Agens, wobei es sich bei den hydrophobierenden Agenzien um Silicone, Siliconöle, Fluorsiliconöle, Soil-release-Polymere, kationische Tenside und/oder organische Fluorverbindungen handelt als Oberflächenbeschichtungsmittel zur Schmutzablösung und Verringerung der Wiederanschmutzneigung in Wasch- und Reinigungsmitteln.

12. Verwendung nach Anspruch 11, **dadurch gekennzeichnet, dass** die Partikel an ihrer Oberfläche elektrisch geladen sind.

## Claims

1. A laundry detergent or cleaner comprising microdisperse, hydrophilic silicate-containing particle with a particle size of from 1 to 500 nm, preferably 9 to 50 nm, the particles being colloidal silica gels, colloidal silica sols, hectorites, saponites or mixtures thereof as well as additionally at least one hydrophobicizing agent, the hydrophobicizing agents being silicones, silicone oils, fluorosilicone oils, soil release polymers, cationic surfactants and/or organic fluorine compounds.

2. The laundry detergent or cleaner as claimed in claim 1, wherein the surface of the particles is electrically charged.

3. The laundry detergent or cleaner as claimed in claim 1 and/or 2, wherein the weight ratio of silicate-containing particles to hydrophobicizing agents is 100:1 to 1:100, based on active substance.

4. The laundry detergent or cleaner as claimed in one or more of claims 1 to 3, which comprises 0.01 to 10% by weight of silicate-containing particles, 0.01 to 10% by weight of hydrophobicizing agents and 80 to 99.8% by weight of other laundry detergent/cleaner ingredients.

5. The laundry detergent or cleaner as claimed in one or more of claims 1 to 3, which comprises 0.01 to 10% by weight of silicate-containing particles, 0.01 to 10% by weight of hydrophobicizing agents, 0.5 to 60% by weight of interface-active substances and 20 to 99.48% by weight of other laundry detergent ingredients.

6. The laundry detergent or cleaner as claimed in one or more of claims 1 to 3, which comprises 0.01 to 10% by weight of silicate-containing particles, 0.5 to 60% by weight of interface-active substances and 30 to 99.49% by weight of other laundry detergent/cleaner ingredients.

7. The laundry detergent or cleaner as claimed in one or more of claims 1 to 6, which further comprises builders, cobuilders, alkali suppliers, anionic, zwitterionic and nonionic surfactants, antifoams, dispersants, complexing agents, bleaches, bleach activators and bleach catalysts and/or enzymes.

8. The laundry detergent or cleaner as claimed in one or more of claims 1 to 7, in the form of a heavy-duty detergent, compact heavy-duty detergent, compact color detergent, heavy-duty detergent of low bulk density, special detergent, such as laundry after-treatment composition, laundry softener, stain-removal salts, bleach booster, net curtain detergent, wool detergent, modular detergent or industrial detergent.

9. The laundry detergent or cleaner as claimed in one or more of claims 1 to 7, in the form of a cleaner for hard surfaces, e.g. facade, glass, metal, window, floor or carpet cleaner.

10. The laundry detergent or cleaner as claimed in claim 9, in the form of a hand dishwashing detergent, machine dishwashing detergent, machine dishwashing cleaner or rinse aid.

11. The use of microdisperse, hydrophilic silicate-containing particles with a particle size of from 1 to 500 nm, preferably 9 to 50 nm, the particles being colloidal silica gels, colloidal silica sols, hectorites, saponites or mixtures thereof as well as additionally at least one hydrophobicizing agent, the hydrophobicizing agents being silicones, silicone oils, fluorosilicone oils, soil release polymers, cationic surfactants and/or organic fluorine compounds as surface-coating agents for releasing soil and reducing the tendency for resoiling in laundry detergents and cleaners.

12. The use as claimed in claim 11, wherein the surface of the particles is electrically charged.

## Revendications

1. Produit de lavage et de nettoyage contenant des particules silicatées hydrophiles microdispersées, ayant une granulométrie de 1 à 500 nm, de préférence de 9 à 50 nm, les particules étant des gels de silice colloïdaie, des sols de silice colloïdale, des hectorites, des saponites ou des mélanges de ceux-ci, et contenant en plus au moins un agent d'hydrophobisation, les agents d'hydrophobisation étant des silicones, des huiles de silicone, des huiles de fluorosilicone, des polymères anti-tache, des tensio-actifs cationiques et/ou des composés organiques du fluor.

2. Produit de lavage et de nettoyage selon la revendication 1, **caractérisé en ce que** les particules sont chargées électriquement sur leur surface.

3. Produit de lavage et de nettoyage selon la revendication 1 et/ou 2, **caractérisé en ce que** le rapport pondéral des particules silicatées aux agents d'hydrophabisation va de 100 sur 1 à 1 sur 100 par rapport à la substance active.

4. Produit de lavage et de nettoyage selon l'une ou plusieurs des revendications 1 à 3, **caractérisé en ce qu'**il contient 0,01% à 10% en poids de particules silicatées, 0,01% à 10% en poids d'agents d'hydrophobisation et 80% à 99,8% en poids d'autres ingrédients de produits de lavage et de nettoyage.

5. Produit de lavage et de nettoyage selon l'une ou plusieurs des revendications 1 à 3, **caractérisé en ce qu'**il contient 0,01% à 10% en poids de particules silicatées, 0,01% à 10% en poids d'agents d'hydrophobisation, 0,5% à 60% en poids de tensio-actifs et 20% à 99,48% en poids d'autres ingrédients de produits de lavage et de nettoyage.

6. Produit de lavage et de nettoyage selon l'une ou plusieurs des revendications 1 à 3, **caractérisé en ce qu'**il contient 0,01% à 10% en poids de particules silicatées, 0,5% à 60% en poids de tensio-actifs et 30% à 99,49% en poids d'autres ingrédients de produits de lavage et de nettoyage.

7. Produit de lavage et de nettoyage selon l'une ou plusieurs des revendications 1 à 6, **caractérisé en ce qu'**il contient en outre des adjuvants, des co-adjuvants, des agents basifiants, des tensio-actifs anioniques, non ioniques, zwitterioniques et non ioniques, des agents antimousse, des agents dispersants, des agents complexants, des agents de blanchiment, des activateurs de blanchiment et des catalyseurs de blanchiment et/ou des enzymes.

8. Produit de lavage et de nettoyage selon l'une ou plusieurs des revendications 1 à 7, **caractérisé en ce qu'**il s'agit d'un détergent toute température, d'un détergent toute température compact, d'un détergent compact pour textiles de couleur, d'un détergent toute température de faible masse volumique apparente, d'un détergent spécial tel qu'un détergent de finissage, un assouplissant, un sel détachant, un blanchisseur, un détergent pour rideaux, un détergent pour laine, un détergent modulaire et un détergent industriel.

9. Produit de lavage et de nettoyage selon l'une ou plusieurs des revendications 1 à 7, **caractérisé en ce qu'**il s'agit d'un produit de nettoyage de surfaces dures, par exemple d'un produit nettoyant pour façades, verre, métal, fenêtres, sols et tapis.

10. Produit de lavage et de nettoyage selon la revendication 9, **caractérisé en ce qu'**il s'agit d'un liquide pour vaisselle à la main, d'un produit pour vaisselle en machine, d'un liquide pour vaisselle en machine et d'un liquide de rinçage.

11. Utilisation de particules silicatées hydrophiles microdispersées ayant une granulométrie de 1 à 500 nm, de préférence de 9 à 50 nm, les particules étant des gels de silice colloïdale, des sols de silice colloïdale, des hectorites, des saponites ou des mélanges de ceux-ci, et contenant en plus au moins un agent d'hydrophobisation, les agents d'hydrophobisation étant des silicones, des huiles de silicone, des huiles de fluorosilicone, des polymères anti-tache, des tensio-actifs cationiques et/ou des composés organiques du fluor, en tant que revêtement de surface pour le détachage et pour diminuer la tendance au salissement, dans des produits de lavage et de nettoyage.

12. Utilisation selon la revendication 11, **caractérisée en ce que** les particules sont chargées électriquement sur leur surface.
